# EUROPÄISCHE PATENTSCHRIFT

(11) **EP 2 017 088 B1**
(45) Veröffentlichungstag und Bekanntmachung des Hinweises auf die Patenterteilung: **30.09.2009**
(21) Anmeldenummer: 08159630.6
(22) Anmeldetag: 03.07.2008
(51) Int. Cl.: B42B 4/02

(54) **Heftapparat**
Stapler
Agrafeuse

(30) Priorität: 19.07.2007 DE 102007033586
(43) Veröffentlichungstag der Anmeldung: 21.01.2009
(73) Patentinhaber: Koenig & Bauer AG, 97080 Würzburg (DE)
(72) Erfinder: Wenzel, Manfred, 68165 Mannheim (DE)

(56) Entgegenhaltungen:
- EP-A- 1 588 813
- DE-A1- 2 948 747
- DE-A1- 19 518 652

## Beschreibung

Die Erfindung betrifft einen Heftapparat gemäß den Merkmalen des Anspruchs 1.

Aus der EP 1 588 813 A1 ist ein Heftapparat mit einem mit Heftdraht beschickbaren Heftkopf, wobei der Heftdraht durch einen Motor zu einer periodischen Bewegung antreibbar ist, in deren Verlauf er zum Heften von Produkten mit einer Heftplatte zusammentrifft, bekannt.

Um ein Reißen von zu heftenden Produkten während des Heftvorganges zu vermeiden, muss die Bahngeschwindigkeit des Heftkopfes und der Heftplatte exakt an die des zu heftenden Produktes angepasst sein, und auch die Rate, mit der geheftet werden kann, muss mit der Förderrate der Produkte übereinstimmen. Dies führt dazu, dass wenn der herkömmliche Heftapparat am Ausgang einer Druckmaschine in Kombination mit einem Falzapparat eingesetzt wird, die Länge des von dem Heftkopf zwischen zwei Heftvorgängen zurückgelegten Weges gleich dem Abstand, mit dem aufeinanderfolgende Produkte von der Druckmaschine ausgegeben und vom Falzapparat aufgenommen werden bzw. gleich der Länge der Felder am Umfang eines Falzmesserzylinders des Falzapparates sein muss. Dies bedeutet, dass wenn der Heftkopf beispielsweise auf einem rotierenden Heftzylinder montiert ist, der Bahndurchmesser des Heftkopfes exakt an den Durchmesser des Falzmesserzylinders bzw. eines Plattenzylinders der Druckmaschine angepasst sein muss. Um die Produkte von Druckmaschinen mit unterschiedlichen Plattenlängen zu verarbeiten, sind daher jeweils spezifisch dimensionierte Heftapparate erforderlich. Dies macht die Serien, in denen die Heftapparate gefertigt werden können, klein und ihre Fertigungskosten dementsprechend hoch.

Die DE 29 48 747 A1 offenbart eine Heftmaschine, deren Heftband von einem Motor angetrieben ist. Die Geschwindigkeit des Heftkopfes wird durch Veränderung der Exzentrizität einer Pleuelstange verändert.

Der Erfindung liegt die Aufgabe zugrunde, einen Heftapparat zu schaffen.

Die Aufgabe wird erfindungsgemäß durch die Merkmale des Anspruchs 1 gelöst.

Die mit der Erfindung erzielbaren Vorteile bestehen insbesondere darin, dass der Heftapparat mit einem mit Heftdraht beschickbaren Heftkopf, der durch einen Motor zu einer periodischen Bewegung antreibbar ist, in deren Verlauf er zum Heften von Produkten mit einer Schließplatte zusammentrifft, und der eine Steuereinrichtung zum Modulieren des Bahngeschwindigkeitsbetrages des Heftkopfes mit einer Modulationsfrequenz aufweist, die eine Harmonische der Frequenz der periodischen Bewegung ist. Eine solche Steuereinrichtung ermöglicht es, bei gleichbleibender Geschwindigkeit des Heftkopfes und der Schließplatte während des Heftens den Zeitabstand zwischen zwei Heftvorgängen (oder bei gleichbleibendem Zeitabschnitt die Geschwindigkeit von Heftkopf und Schließplatte während des Heftens) zu variieren, so dass eine Anpassung der Geschwindigkeit von Heftkopf an die der zu heftenden Produkte bei unterschiedlichen Produktlängen möglich ist. Dies erlaubt die Verwendung des Heftapparates in Verbindung mit Druckmaschinen bzw. Heftapparaten mit unterschiedlichen Platten- bzw. Felderlängen.

Der Heftkopf ist vorzugsweise von einem durch den Motor drehangetriebenen Heftzylinder getragen.

Wenn auf einem solchen Heftzylinder n Heftköpfe über den Zylinderumfang gleichmäßig verteilt sind, ist die Modulationsfrequenz die n-te Harmonische der Drehfrequenz.

Die Schließplatte kann an einem zweiten drehbaren Zylinder montiert sein. Wenn der Bahndurchmesser der Schließplatte an dem zweiten Zylinder vom Bahndurchmesser des Heftkopfes verschieden ist, moduliert die Steuereinrichtung den Bahngeschwindigkeitsbetrag des Heftkopfes derart, dass während des Heftens Bahngeschwindigkeiten des Heftkopfes und der Schließplatte übereinstimmen und außerhalb des Heftens wenigstens zeitweilig nicht übereinstimmen.

Dies ist insbesondere dann zweckmäßig, wenn der zweite Zylinder gleichzeitig Falzmesserzylinder eines Falzapparates ist, da dieser eine im Wesentlichen konstante Drehgeschwindigkeit halten muss.

Um die Amplitude der Geschwindigkeitsmodulation zu minimieren, moduliert die Steuereinrichtung die Drehgeschwindigkeit des Motors vorzugsweise so, dass während des Heftens die Bahngeschwindigkeiten des Heftkopfes und der Schließplatte einen Extremwert erreichen.

Wenn der Heftapparat Teil eines Falzapparates ist, ist die Steuereinrichtung vorzugsweise eingerichtet, die Bahngeschwindigkeit des Heftkopfes während des Heftens gleich der Fördergeschwindigkeit von in dem Falzapparat zu falzenden Produkten und außerhalb des Heftens wenigstens zeitweilig von dieser Fördergeschwindigkeit verschieden zu machen.

Ausführungsbeispiele der Erfindung sind in den Zeichnungen dargestellt und werden im Folgenden näher beschrieben.

Es zeigen:
- Fig. 1: eine schematische Darstellung eines Heftapparates;
- Fig. 2: eine schematische Seitenansicht des Heftapparates in Beziehung zu einem Falzapparat gemäß einer ersten Ausgestaltung der Erfindung;
- Fig. 3: eine zu Fig. 2 analoge Seitenansicht gemäß einer zweiten Ausgestaltung der Erfindung;
- Fig. 4: ein Beispiel für die zeitliche Entwicklung des Umfangsgeschwindigkeitsbetrages der Heftköpfe des Falzapparates.

Der in Fig. 1 gezeigte Heftapparat umfasst einen drehbar gelagerten, von einen lagegeregelten Motor 11, z. B. einem Servomotor 11, insbesondere lagegeregelten Elektromotor, angetriebenen Zylinder 01, insbesondere Heftzylinder 01, an dessen Mantelfläche zwei Paare von Heftköpfen 02; 03 diametral angeordnet sind. Die Heftköpfe 02; 03 haben jeweils eine als Schneidklinge ausgebildete seitliche Flanke zum Abscheren eines Stückes Heftdraht 04, der den Heftköpfen 02 über einen Führungskanal 06 von einer Vorratsrolle 07 und den Heftköpfen 03 über einen Führungskanal 08 von einer Vorratsrolle 09 zugeführt wird.

Zum Fördern des Heftdrahtes 04 von den Vorratsrollen 07; 09 zu den Heftköpfen 02; 03 dient jeweils ein Elektromotor 15; 20, der ein zwischen den Vorratsrollen 07; 09 und den Führungskanälen 06; 08 angeordnetes, den Heftdraht 04 klemmendes Walzenpaar 25 antreibt. In der Darstellung der Fig. 1 ist jeweils ein Elektromotor 15; 20 zum Antreiben jedes Walzenpaares 25 vorgesehen; da die Zufuhrgeschwindigkeit des Heftdrahtes 04 an den Heftköpfen 02 und 03 gleich ist, können auch beide Walzenpaare 25 durch einen gleichen Motor angetrieben sein.

Die durch die Heftköpfe 02; 03 abgeschnittenen Drahtstücke werden im Laufe der Drehung des Heftzylinders 01 von den Heftköpfen 02; 03 in an sich bekannter Weise mitgenommen zu Formwalzen, die im Zusammenwirken mit den Heftköpfen 02; 03 die Drahtstücke zu Klammern formen, mit denen schließlich (nicht dargestellte) Produkte geheftet werden, die einen Spalt 14 zwischen dem Heftzylinder 01 und einem Schließplatten 12 tragenden Zylinder 13 senkrecht zur Ebene der Fig. 1 durchlaufen.

Die Geschwindigkeit des Servomotors 11 ist durch eine Steuerschaltung 16 anhand von zwei Eingabegrößen gesteuert. Eine dieser Eingabegrößen ist die Frequenz f, mit der die zu heftenden Produkte am Heftapparat eintreffen; sie ist variabel und wird bereitgestellt von der Steuerung einer die zu heftenden Produkte liefernden Druckmaschine oder einem die Bewegung der zu heftenden Produkte erfassenden Sensor, der in der Druckmaschine oder auch im Heftapparat selbst angebracht sein kann. Die zweite Größe r, z. B. Verhältnisgröße r bezeichnet das Verhältnis zwischen der Plattenlänge der Druckmaschine oder, was in der Regel gleichbedeutend ist, der Länge der von der Druckmaschine gelieferten Produkte, zum Abstand der Heftköpfe 02; 03 voneinander entlang der von ihnen bei der Drehung des Heftzylinders 01 beschriebenen Kreisbahn. Die Verhältnisgröße r ist bei einem einer Druckmaschine fest zugeordneten Heftapparat in der Regel konstant und kann fest verdrahtet sein. Im Falle r = 1 hält die Steuerschaltung 16 die Drehgeschwindigkeit des Motors 11 auf einem konstanten, der Frequenz f proportionalen Wert; wenn r von 1 abweicht, hält sie die Drehgeschwindigkeit auf diesem Wert nur während des Durchganges der Heftköpfe 02; 03 durch den Spalt 14. Befinden sich die Heftköpfe 02; 03 außerhalb des Spaltes 14, so ist der Betrag der Bahngeschwindigkeit erhöht, wenn r > 1 ist, und er ist verringert, wenn r < 1 ist.

Fig. 2 zeigt schematisch den Heftzylinder 01 und den Zylinder 13 des Heftapparates in Verbindung mit einem Falzapparat gemäß einer ersten Ausgestaltung der Erfindung. Der Falzapparat, insbesondere einer Druckmaschine, umfasst in an sich bekannter Weise eine Querschneideinrichtung mit einem Zylinder 17, z. B. Messerzylinder 17 und einem Zylinder 18, z. B. Gegenzylinder 18 zum Zerlegen einer von einer Druckmaschine (nicht dargestellt) kommenden bedruckten Materialbahn 19 in einzelne Produkte, die anschließend von Haltemitteln 21, z. B. Greifern 21 eines Falzmesserzylinders 22 gegriffen und von Falzmessern 23 an einen Falzklappenzylinder 24 übergeben werden.
Der Heftapparat ist zwischen der Querschneideinrichtung und dem Falzmesserzylinder 22 am Weg der Produkte angeordnet.

Der Falzmesserzylinder 22 hat hier fünf Felder mit jeweils einem Greifer 21 und einem Falzmesser 23 auf seinem Umfang. Die Länge der Felder entspricht der Plattenlänge der Druckmaschine. Der Messerzylinder 17 ist mit zwei diametral angeordneten Messern 26 versehen. Damit diese sich während des Schneidens der Materialbahn 19 mit der gleichen Bahngeschwindigkeit wie diese bewegen können, muss der Durchmesser des Messerzylinders 17 zwei Fünftel desjenigen des Falzmesserzylinders 22 betragen.

Der Durchmesser des Zylinders 13 und der Bahndurchmesser der Heftköpfe 02; 03 des Heftzylinders 01 ist kleiner als zwei Fünftel des Durchmessers des Falzmesserzylinders 22. Um sicherzustellen, dass einerseits die Produkte beim Durchlaufen des Spaltes 14 des Heftapparates ohne zu Reißen geheftet werden und andererseits die Heftköpfe 02; 03 und Schließplatten 12 im Spalt 14 jeweils mit einer zu heftenden Mittellinie der Produkte zusammentreffen, moduliert die Steuerschaltung 16 die Drehgeschwindigkeit des Servomotors 11 derart, dass die Heftköpfe 02; 03 und Schließplatten 12 den Spalt 14 jeweils mit derselben Bahngeschwindigkeit wie die Produkte passieren, die Heftköpfe 02; 03 sich außerhalb des Spaltes 14 jedoch auf wenigstens einem Teil ihres Weges schneller bewegen. Fig. 4 zeigt exemplarisch den Verlauf der Winkelgeschwindigkeit w des Servomotors 11 als Funktion des Drehwinkels φ des Motors 11. Winkelintervalle, in denen ein Heftvorgang stattfindet, sind in der Fig. 4 durch Schraffur hervorgehoben; in diesen Winkelintervallen ist die Winkelgeschwindigkeit w niedrig, außerhalb dieser Intervalle ist sie wenigstens zeitweilig erhöht, wobei das Ausmaß der Erhöhung und/oder die Ausdehnung des Winkelintervalls, in dem die Winkelgeschwindigkeit w erhöht ist, abhängig vom Verhältnis r ist. Da auf dem Umfang des Heftzylinders zwei Heftköpfe 02; 03 verteilt sind, ist die Frequenz der Geschwindigkeitsmodulation das Zweifache der Drehfrequenz bzw. der Frequenz, mit der die Produkte den Heftapparat passieren.

Wie man aus Fig. 2 leicht erkennt, ist ein Vorteil der Variabilität der Winkelgeschwindigkeit w, dass sie es erlaubt, den Heftapparat kompakter zu bauen: Die Zylinder 01; 13 sind zwar zweifeldrig, wie auch die Zylinder 17; 18 der Querschneideinrichtung, sie sind jedoch schlanker als letztere. Ein weiterer wichtiger Vorteil ist, dass, da kein festes Verhältnis zwischen den Durchmessern der Zylinder 01; 12 und denen des Falzapparates eingehalten werden muss, ein gleiches Modell von Heftapparat in Falzapparaten einsetzbar ist, die für unterschiedliche Produktlängen ausgelegt sind. Aufgrund dieser allgemeinen Verwendbarkeit ist es möglich, den Heftapparat in relativ großen Stückzahlen kosteneffizient zu fertigen.

Einer in Fig. 3 gezeigten zweiten Ausgestaltung der Erfindung zufolge dient ein Falzmesserzylinder eines Falzapparates gleichzeitig als Zylinder 13 des Heftapparates. Im Gegensatz zur Ausgestaltung der Fig. 2 muss in der Ausgestaltung der Fig. 3 die Drehgeschwindigkeit des Zylinders 13 an die Geschwindigkeit der vorgelagerten Druckmaschine gekoppelt und im Wesentlichen konstant sein. Hier ist es lediglich die Winkelgeschwindigkeit ω des - genau wie mit Bezug auf Fig. 1 beschrieben aufgebauten - Heftzylinders 01, die mit Hilfe des von der Steuerschaltung 16 gesteuerten Motors 11 wie in Fig. 4 gezeigt variiert wird. Die erzielbaren Vorteile sind dieselben wie bei der Ausgestaltung der Fig. 2.

### Bezugszeichenliste

- 01: Zylinder, Heftzylinder
- 02: Heftkopf
- 03: Heftkopf
- 04: Heftdraht
- 05: -
- 06: Führungskanal
- 07: Vorratsrolle
- 08: Führungskanal
- 09: Vorratsrolle
- 10: -
- 11: Motor, Servomotor
- 12: Schließplatte
- 13: Zylinder
- 14: Spalt
- 15: Elektromotor
- 16: Steuerschaltung
- 17: Zylinder, Messerzylinder
- 18: Zylinder, Gegenzylinder
- 19: Materialbahn
- 20: Elektromotor
- 21: Haltemittel, Greifer
- 22: Falzmesserzylinder
- 23: Falzmesser
- 24: Falzklappenzylinder
- 25: Walzenpaar
- 26: Messer
- f: Frequenz
- r: Größe, Verhältnisgröße

- φ: Drehwinkel
- ω: Winkelgeschwindigkeit

## Patentansprüche

1. Heftapparat mit einem mit Heftdraht (04) beschickbaren Heftkopf (02; 03), wobei der Heftkopf (02; 03) zu einer periodischen Bewegung antreibbar ist, in deren Verlauf der Heftkopf (02; 03) zum Heften von Produkten mit einer Schließplatte (12) zusammentrifft, wobei eine Steuereinrichtung (16) zum Modulieren des Umlaufbahngeschwindigkeitsbetrags des Heftkopfs (02; 03) mit einer Modulationsfrequenz angeordnet ist, wobei der Heftkopf (02; 03) von einem durch einen lagegeregelten Motor (11) drehangetriebenen Heftzylinder (01) getragen ist, wobei die Schließplatte (12) auf einem zweiten drehbaren Zylinder (13) montiert ist, wobei die Steuereinrichtung (16) den Umlaufbahngeschwindigkeitsbetrag des Heftkopfs (02; 03) so moduliert, dass während des Heftens die Umlaufbahngeschwindigkeiten des Heftkopfs (02; 03) und der Schließplatte (12) übereinstimmen und außerhalb des Heftens wenigstens zeitweilig nicht übereinstimmen.

2. Heftapparat nach Anspruch 1, **dadurch gekennzeichnet, dass** die Steuereinrichtung (16) die Drehgeschwindigkeit des Motors (11) so moduliert, dass während des Heftens die Umlaufbahngeschwindigkeit des Heftkopfs (02; 03) einen Extremwert erreicht.

3. Heftapparat nach Anspruch 1, **dadurch gekennzeichnet, dass** der zweite Zylinder (13) Falzmesserzylinder eines Falzapparats ist.

4. Heftapparat nach Anspruch 1, **dadurch gekennzeichnet, dass** die Steuereinrichtung (16) auch die Drehgeschwindigkeit des zweiten Zylinders (13) moduliert.

5. Heftapparat nach Anspruch 1, **dadurch gekennzeichnet, dass** die Modulationsfrequenz eine Harmonische der Frequenz der periodischen Bewegung ist.

6. Falzapparat umfassend einen Heftapparat nach einem der vorhergehenden Ansprüche, **dadurch gekennzeichnet, dass** die Steuereinrichtung (16) eingerichtet ist, die Umlaufbahngeschwindigkeit des Heftkopfs (02; 03) während des Heftens gleich der Fördergeschwindigkeit von in dem Falzapparat zu falzenden Produkten und außerhalb des Heftens wenigstens zeitweilig von der Fördergeschwindigkeit verschieden zu machen.

## Claims

1. Stitching device comprising a stitching head (02; 03) which can be fed with stitching wire (04), the stitching head (02; 03) being driveable so as to execute a periodic movement in the coarse of which the stitching head (02; 03) meets a closing plate (12) for stitching products, a control device (16) being arranged for modulating the circumferential path speed component of the stitching head (02; 03) with a modulation frequency, the stitching head (02; 03) being supported by a stitching cylinder (01) rotationally driven by a position-controlled motor (11), the closing plate (12) being mounted on the second rotatable cylinder (13), the control device (16) modulating the circumferential path speed component of the switching head (02; 03) so that the circumferential part speeds of the stitching head (02; 03) and of the closing plate (12) correspond during the stitching and at least from time to time do not correspond outside of stitching.

2. Stitching device according to Claim 1, **characterized in that** the control device (16) modulates the rotational speed of the motor (11) so that the circumferential path speed of the stitching head (02; 03) reaches an extreme value during the stitching.

3. Stitching device according to Claim 1, **characterized in that** the second cylinder (13) is a folder blade cylinder of a folder.

4. Stitching device according to Claim 1, **characterized in that** the control device (16) also modulates the rotational speed of the second cylinder (13).

5. Stitching device according to Claim 1, **characterized in that** the modulation frequency is a harmonic of the frequency of the periodic movement.

6. Folder comprising a stitching device according to any of the preceding claims, **characterized in that** the control device (16) is setup to make the circumferential part speed of the stitching head (02; 03) during the stitching equal to the transport speed of products to be folded in the folder and, at least from time to time, different from the transport speed outside of stitching.

## Revendications

1. Agrafeuse, avec une tête d'agrafage (02 ; 03) susceptible d'être garnie de fil d'agrafage (04), la tête d'agrafage (02 ; 03) étant susceptible d'être entraînée en un mouvement périodique, au cours duquel la tête d'agrafage (02 ; 03) coopère avec une plaque de fermeture (12) pour agrafer des produits, un dispositif de commande (16) étant disposé, pour moduler la valeur de la vitesse de circulation sur trajectoire de la tête d'agrafage (02 ; 03) avec une fréquence de modulation, la tête d'agrafage (02 ; 03) étant portée par un cylindre d'agrafage (01) entraîné en rotation par un moteur (11) à régulation de position, la plaque de fermeture (12) étant montée sur un deuxième cylindre (13) rotatif, le dispositif de commande (16) modulant la valeur de la vitesse de circulation sur trajectoire de la tête d'agrafage (02 ; 03) de manière que, pendant l'agrafage, les vitesses de circulation sur trajectoire de la tête d'agrafage (02 ; 03) et de la plaque de fermeture (12) coïncident et que, hors de l'agrafage, elles ne coïncident pas, au moins par moments.

2. Agrafeuse selon la revendication 1, **caractérisée en ce que** le dispositif de commande (16) module la vitesse de rotation du moteur (11), de manière que, pendant l'agrafage, la vitesse de circulation sur trajectoire de la tête d'agrafage (02 ; 03) atteigne une valeur extrême.

3. Agrafeuse selon la revendication 1, **caractérisée en ce que** le deuxième cylindre (13) est un cylindre à lames de pliage d'une plieuse.

4. Agrafeuse selon la revendication 1, **caractérisée en ce que** le dispositif de commande (16) module également la vitesse de rotation du deuxième cylindre (13).

5. Agrafeuse selon la revendication 1, **caractérisée en ce que** la fréquence de modulation est un harmonique de la fréquence du mouvement périodique.

6. Plieuse, comprenant une agrafeuse selon l'une des revendications précédentes, **caractérisée en ce que** le dispositif de commande (16) est équipé pour, pendant l'agrafage, rendre la vitesse de circulation sur trajectoire de la tête d'agrafage (02 ; 03) identique à la vitesse de transfert de produits à plier dans la plieuse et, hors la période d'agrafage, la rendre, au moins par moment, différente de la vitesse de transfert.
